# FASCICULE DE BREVET EUROPEEN

(11) **EP 2 833 482 B1**
(45) Date de publication et mention de la délivrance du brevet: **11.09.2019**
(21) Numéro de dépôt: 14177867.0
(22) Date de dépôt: 21.07.2014
(51) Int. Cl.: H01R 12/71, H01R 13/03, H01R 13/24

(54) **Organe de contact entre un support et un dispositif et connecteur électrique comprenant un tel organe de contact.**
Kontaktorgan zwischen einer Halterung und einer Vorrichtung, und elektrischer Anschluss, der ein solches Kontaktorgan umfasst
Contact member between a support and a device and electric connector comprising such a contact member

(30) Priorité: 31.07.2013 FR 1357601
(43) Date de publication de la demande: 04.02.2015
(73) Titulaire: Hypertac S.A., 76410 Saint-Aubin-les-Elbeuf (FR)
(72) Inventeur: Retho, Patrice, 76500 ELBEUF (FR)
(74) Mandataire: Lavoix

(56) Documents cités:
- EP-A2- 0 413 144
- DE-A1- 10 064 137
- DE-A1-102012 216 525
- US-A1- 2007 054 515

## Description

La présente invention concerne un organe de contact destiné à établir un contact électrique entre un support comportant un premier circuit électrique et un premier dispositif comportant un deuxième circuit électrique, l'organe de contact comprenant :
- une embase s'étendant sensiblement selon un plan et comportant une première surface destinée à être fixée sur le support, et une deuxième surface opposée à la première surface selon une direction normale sensiblement perpendiculaire audit plan, la deuxième surface étant destinée à se situer en vis-à-vis du premier dispositif, et
- au moins une languette solidaire de l'embase et destinée à être en contact électrique avec le deuxième circuit électrique, la languette étant flexible entre une position de repos, dans laquelle une extrémité distale de la languette est située à l'écart de l'embase du côté de la deuxième surface selon la direction normale, et une position fléchie destinée à être occupée lorsque la languette est en contact avec le premier dispositif et dans laquelle l'extrémité distale est plus proche de l'embase selon la direction normale que dans la position de repos.

L'invention concerne également un connecteur électrique comprenant un support et au moins un tel organe de contact.

Le connecteur électrique est par exemple un interposeur destiné à connecter électriquement deux dispositifs comportant des circuits électriques.

De tels organes de contact doivent posséder d'excellentes propriétés électriques, par exemple en termes de transmission de signaux à haute fréquence et en termes de faible résistance de contact.

On observe en outre une tendance à la miniaturisation de tels organes de contact. Toutefois, compte tenu de cette miniaturisation, la fixation de tels organes de contact en sur le support est de plus en plus délicate.

Selon son abrégé DE 102012216525 A1 décrit un connecteur comportant une partie de contact contre un composant électronique de type carte.

Un but de l'invention est donc de proposer un organe de contact destiné à établir un contact électrique entre un support comportant un premier circuit électrique et un dispositif comportant un deuxième circuit électrique qui soit facile à fixer sur le support, tout en conservant de bonnes propriétés électriques de transmission des signaux.

A cet effet, l'invention a pour objet un organe de contact selon la revendication 1.

Selon des modes particuliers de réalisation, l'organe de contact comprend l'une ou plusieurs des caractéristiques correspondant aux revendications 2 à 5.

L'invention concerne aussi un connecteur électrique selon la revendication 6.

Selon des modes particuliers de réalisation, le connecteur électrique comprend l'une ou plusieurs des caractéristiques correspondant aux revendications 7 ou 8.

L'invention sera mieux comprise à la lecture de la description qui va suivre, donnée uniquement à titre d'exemple et faite en se référant aux dessins annexés, sur lesquels :
- la figure 1 est une vue de face d'un connecteur selon l'invention ;
- la figure 2 est une vue de profil du connecteur représenté sur la figure 1 ;
- la figure 3 est une vue de détail de l'extrémité supérieure du connecteur représenté sur la figure 2 ;
- la figure 4 est une vue de face d'un organe de contact et d'une plage de réception du support représenté sur les figures 1 à 3 ; et
- la figure 5 est une vue de profil de l'organe de contact représenté sur la figure 4.

En référence aux figures 1 et 2, on décrit un connecteur 1 destiné à établir un contact électrique entre un premier dispositif 10 et un second dispositif 20. Un tel connecteur électrique 1 est parfois appelé « interposeur ».

Le connecteur électrique 1 comprend un support 30 s'étendant sensiblement selon un plan P, et une pluralité d'organes de contact 32 fixés sur le support 30.

Le support 30 est par exemple sensiblement plan. Il présente une forme générale sensiblement rectangulaire en projection sur le plan P. La forme générale du support 30 est allongée selon une première direction longitudinale L1 parallèle au plan P.

On définit également une direction normale N sensiblement perpendiculaire au plan P, et une première direction transversale T1 sensiblement perpendiculaire à la première direction longitudinale et sensiblement perpendiculaire à la direction normale N.

Le support 30 possède une première face 34 (figure 2) destinée à être en vis-à-vis du premier dispositif 10, et une seconde face 36 opposée à la première face 34 selon la direction normale N et destinée à être en vis-à-vis du second dispositif 20.

Selon un mode de réalisation particulier (non représenté), le support 30 est un circuit imprimé.

Comme visible sur la figure 3, le support 30 comprend une plaque 38, et un premier circuit électrique 40.

La plaque 38 est par exemple en Kapton ou en FR-4 recouvert d'une couche de cuivre. La couche de cuivre est gravée pour faire apparaître un ou des circuits électriques souhaités.

Le premier circuit électrique 40 comprend une pluralité de plages de réception 42 disposées sur la première face 34 et la seconde face 36, par exemple symétriquement par rapport à un plan médian P' du support 30. Dans l'exemple représenté, le premier circuit électrique 40 comprend en outre une pluralité de via 44 s'étendant selon la direction normale N.

Chaque via 44 est défini par un perçage réalisé dans la plaque 38, puis métallisé.

Les via 44 relient électriquement deux à deux les plages de réception 42 symétriques par rapport au plan médian P'.

Les plages de réception 42 sont par exemple en alliage étain/plomb. Les plages de réception 42 reçoivent respectivement les organes de contact 32. Les plages de réception 42 sont sensiblement parallèles au plan P. Les plages de réception 42 présentent par exemple une forme générale en « U », les jambes du « U » s'étendant selon une seconde direction longitudinale L2 sensiblement parallèle au plan P.

Selon des variantes non représentées, la plage de réception 42 présente une forme générale en « C », ou en rectangle plein, ou en disque.

Comme visible sur la figure 1, la seconde direction longitudinale L2 forme avantageusement avec la première direction longitudinale L1 un angle α compris entre 40° et 50°. L'angle α est par exemple d'environ 45°.

On définit en outre une seconde direction transversale T2 sensiblement perpendiculaire à la seconde direction longitudinale L2 et sensiblement perpendiculaire à la direction normale N.

Sur chacune de la première face 34 et de la seconde face 36 du support 30, la pluralité d'organes de contact 32 définissent deux rangées 50, 52 (figure 1) orientées sensiblement selon la première direction longitudinale L1. En outre, deux organes de contact 32 supplémentaires par rapport aux rangées 50, 52 sont situés respectivement à deux extrémités du support 30 selon la première direction longitudinale L1.

Les deux organes de contact 32 supplémentaires sont sensiblement à égale distance des deux rangées 50, 52 selon la première direction transversale T1.

Les organes de contact 32 étant analogues les uns aux autres, seul l'un d'entre eux, situé sur la première face 34 du support 30, sera décrit ci-après en référence aux figures 4 et 5.

L'organe de contact 32 représenté sur les figures 4 et 5 comprend une embase 60 s'étendant sensiblement selon le plan P, et au moins une languette 62 solidaire de l'embase 60. L'embase 60 comporte en outre un orifice 64 selon la direction normale N.

L'embase 60 est de forme générale rectangulaire. L'embase 60 présente une plus grande dimension D inférieure ou égale à 1 mm, par exemple comprise entre 0,4 et 0,8 mm. Par exemple, la plus grande dimension D s'étend selon la seconde direction longitudinale L2.

L'embase 60 comporte une première surface 66 fixée sur l'une des plages de réception 42 de la première face 34 du support 30, et une deuxième surface 68 opposée à la première surface selon la direction normale N et située en vis-à-vis du premier dispositif 10.

L'embase 60 comprend en outre deux parties latérales 69 située de part et d'autre de l'orifice 64 selon la seconde direction transversale T2.

La première surface 66 et la deuxième surface 68 sont par exemple sensiblement parallèles au plan P (figure 5).

La deuxième surface 68 inclut une surface de préhension 70 de forme générale rectangulaire ou carrée.

La surface de préhension 70 se situe dans la base du « U » formé par la plage de réception 42 en projection sur le plan P (figure 4). La surface de préhension 70 possède un petit côté 72 et un grand côté 74 (figure 4). La surface de préhension s'étend sur au moins 0,01 mm².

Le petit côté 72 s'étend par exemple selon la seconde direction longitudinale L2. Le petit côté 72 a une longueur D1 supérieure ou égale à 0,1 mm, de préférence supérieure ou égale à 0,2 mm.

Les parties latérales 69 de l'embase 60 sont situées, en projection sur le plan P, dans les jambes du « U » formé par la plage de réception 42.

L'embase 60 présente, en tout point de la surface de préhension 70, une épaisseur E (figure 4) selon la direction normale N inférieure ou égale à 0,25 mm.

La languette 62 fait saillie à partir d'un premier bord 76 de l'orifice 64 vers un deuxième bord 78 de l'orifice 64. La languette 62 est configurée de manière à obturer en partie l'orifice 64 en vue selon la direction normale N.

La languette 62 comporte une extrémité proximale 79 située, en projection sur le plan P, à l'extérieur de la plage de réception 42.

La languette 62 est destinée à être en contact électrique avec un deuxième circuit électrique 80 du premier dispositif 10. De même, la languette 62 des organes de contact 32 situés sur la seconde face 36 du support 30 est destinée à être en contact électrique avec un troisième circuit électrique 81 du second dispositif 20.

La languette 62 est flexible entre une position de repos, représentée sur les figures 4 et 5, dans laquelle une extrémité distale 82 de la languette 62 est située à l'écart de l'embase 60 du côté de la deuxième surface 68 selon la direction normale N, et une position fléchie (non représentée) destinée à être occupée lorsque l'extrémité distale 82 est en contact avec le premier dispositif 10 et dans laquelle l'extrémité distale 82 est plus proche de l'embase 60 selon la direction normale N que dans la position de repos.

La languette 62 est adaptée pour que l'extrémité distale 82 se déplace d'au moins 0,07 mm vers l'embase 60 selon la direction normale N lorsqu'une force de 0,25 newton est appliquée sur l'extrémité distale 82 selon la direction normale N.

Dans la position de repos, l'extrémité distale 82 de la languette 62 est située à une distance d'environ 0,15 mm de la première surface 66 de l'embase 60 selon la direction normale N. L'extrémité distale 82 occupe avantageusement une position sensiblement centrale par rapport à l'embase 60 en projection selon la direction normale N.

En vue selon la direction normale N, l'orifice 64 et la languette 62 définissent une ouverture sensiblement en « U ». La base du « U » est avantageusement tournée vers la surface de préhension 70, la languette 62 formant l'intérieur du « U ».

Dans la position de repos, la languette 62 est située à l'écart de la plage de réception 42 sur laquelle est situé l'organe de contact 32, de sorte qu'il n'y a pas de contact électrique direct entre la languette 62 et la plage de réception 42.

Le premier bord 76 de l'orifice 64 est situé de l'autre côté du deuxième bord 78 par rapport à la surface de préhension 70 selon la seconde direction longitudinale L2.

L'embase 60 et la languette 62 forment une plaque 90 comprenant une première couche 92 sensiblement parallèle au plan (P), une deuxième couche 94 située sur la première couche 92 du côté de la deuxième surface 68 de l'embase 60, et une troisième couche 96 située sur la première couche du côté de la première surface 66.

La plaque 90 (figure 5) comprend en outre un premier revêtement 98 formant la deuxième surface 68, et un second revêtement 100 formant la première surface.

La première couche 92 est composée d'un alliage métallique comportant du cuivre à au moins 50% en masse.

La deuxième couche 94 et la troisième couche 96 comportent du nickel ou un alliage de nickel, à au moins 50 % en masse.

Le premier revêtement 98 est composé d'or, ou d'un alliage d'or à au moins 90% en masse.

Le second revêtement 100 est composé d'étain, ou d'un alliage d'étain à au moins 40% en masse, ou d'or, ou d'un alliage d'or à au moins 90% en masse.

Le fonctionnement du connecteur 1 et de chaque organe de contact 32 va maintenant être décrit.

Le connecteur 1 est interposé entre le premier dispositif 10 et le second dispositif 20 (figure 2). Les organes de contact 32 situés sur la première face 34 du support 30 sont mis en contact électrique avec le deuxième circuit 80 par leur languette 62. De même, les organes de contact 32 situés sur la seconde face 36 sont mis en contact avec le troisième circuit 81 par leur languette 62.

Lors de la mise en contact électrique, les languettes 62 des organes de contact 32 passent de la position de repos à la position fléchie.

Le contact électrique entre le deuxième circuit électrique 80 et le troisième circuit électrique se fait successivement par la languette 62 d'un des organes de contact 32 situé sur la première face 34 du support 30, puis par l'embase 60 dudit organe de contact 32, puis par la plage de réception 42 sur laquelle est fixée ledit organe de contact 32, puis par l'un des via 44 (figure 3), puis par la plage de réception 42 située sur la seconde face 36 du support 30 et symétrique de la précédente par rapport au plan P', puis par l'embase 60 de l'organe de contact 32 situé sur la seconde face 36 et symétrique du précédent par rapport au plan P', et enfin par la languette 62 de cet organe de contact 32.

Une méthode de fabrication du connecteur 1 va maintenant être décrite.

Une première étape consiste à produire une grande plaque (non représentée) destinée à être découpée pour former la plaque 90. Pour ce faire, une couche équivalente à la deuxième couche 94 et une couche équivalente à la troisième couche 96 sont déposées sur une couche équivalente à la première couche 92.

Les revêtements 98, 100 sont alors déposés.

Des orifices sont ménagés dans la grande plaque pour définir l'orifice 64 et la languette 62 de chaque organe de contact 32. Puis la grande plaque est découpée de façon à former le pourtour de l'embase 60 de plusieurs organes de contact 32.

Chaque languette 62 est légèrement tordue au niveau de son extrémité proximale 79 pour mettre chaque languette 62 dans la position de repos.

Ceci permet de produire une pluralité d'organes de contact 32 par découpe à partir de la grande plaque.

Selon une variante, le dépôt des revêtements 98, 100 a lieu après la découpe de chaque organe de contact 32.

La fabrication du support 30 est connue en elle-même et ne sera pas décrite en détail.

Les organes de contact 32 sont placés sur les plages de réception 42 à l'aide d'une buse aspirante (non représentée) qui vient s'appliquer sur la surface de préhension 70. Par un effet de succion, l'organe de contact 32 reste collé au bout de la buse aspirante. L'organe de contact 32 est alors facilement placé sur la plage de réception 42 grâce à la surface de préhension 70 par un déplacement de la buse aspirante. Chaque organe de contact 32 est ensuite soudé sur le support 30 par brasage du connecteur 1 dans un four (non représenté) selon une méthode connue en elle-même.

Selon une variante, le connecteur 1 n'est pas placé dans un four. Deux électrodes (non représentées) sont placées sur la surface de préhension 70 pour faire circuler un courant dans l'embase 60. Ceci chauffe l'embase 60 de l'organe de contact 32 et la plage de réception 42 et provoque la soudure de l'embase 60 sur la plage de réception 42.

Grâce aux caractéristiques décrites ci-dessus, en particulier la surface de préhension 70, l'organe de contact 32, qui établit un contact électrique entre le support 30 et le premier dispositif 10, est facile à placer et fixer sur le support 30, tout en conservant de bonnes propriétés électriques de transmission des signaux.

Notamment, l'organe de contact 32 est adapté pour très bien transmettre des signaux électriques jusqu'à une fréquence de 18 GHz.

La résistance électrique mesurée entre les extrémités distales 82 de deux languettes 62 appartenant à deux organes de contacts 32 situés en vis-à-vis l'un de l'autre selon la direction normale N est avantageusement inférieure à 20 mΩ.

## Revendications

1. Organe de contact (32) destiné à établir un contact électrique entre un support (30) comportant un premier circuit électrique (40) et un premier dispositif (10) comportant un deuxième circuit électrique (80), l'organe de contact (32) comprenant :
- une embase (60) s'étendant sensiblement selon un plan (P) et comportant une première surface (66) destinée à être fixée sur le support (30), et une deuxième surface (68) opposée à la première surface (66) selon une direction normale (N) sensiblement perpendiculaire audit plan (P), la deuxième surface (68) étant destinée à se situer en vis-à-vis du premier dispositif (10), et
- au moins une languette (62) solidaire de l'embase (60) et destinée à être en contact électrique avec le deuxième circuit électrique (80), la languette (62) étant flexible entre une position de repos, dans laquelle une extrémité distale (82) de la languette (62) est située à l'écart de l'embase (60) du côté de la deuxième surface (68) selon la direction normale (N), et une position fléchie destinée à être occupée lorsque la languette (62) est en contact avec le premier dispositif (10) et dans laquelle l'extrémité distale (82) est plus proche de l'embase (60) selon la direction normale (N) que dans la position de repos,
**caractérisé en ce que** :
- l'embase (60) présente une plus grande dimension (D) inférieure ou égale à 1 mm, et
- la deuxième surface (68) inclut une surface de préhension (70) de forme générale rectangulaire ou carrée ayant un petit côté (72) et un grand côté (74), la surface de préhension (70) s'étendant sur au moins 0,01 mm², et le petit côté (72) ayant une longueur (D1) supérieure ou égale à 0,1 mm, et **en ce que** l'embase (60) et la languette (62) sont formées d'une plaque (90), la plaque (90) comprenant une première couche (92) sensiblement parallèle au plan (P) et composée d'un alliage métallique comportant du cuivre à au moins 50% en masse, la plaque (90) comportant une deuxième couche (94) située sur la première couche (92) du côté de la deuxième surface (68), et une troisième couche (96) située sur la première couche (92) du côté de la première surface (66), la deuxième couche (94) et la troisième couche (96) comportant du nickel ou un alliage de nickel à au moins 50 % en masse.

2. Organe de contact (32) selon la revendication 1, **caractérisé en ce que** l'embase (60) présente, en tout point de la surface de préhension (70), une épaisseur (E) selon la direction normale (N) inférieure ou égale à 0,25 mm.

3. Organe de contact (32) selon la revendication 1 ou 2, **caractérisé en ce que** la plaque (90) comprend en outre un premier revêtement (98) formant la deuxième surface (68), le premier revêtement (98) étant composé d'or ou d'un alliage d'or à au moins 90% en masse, la plaque (90) comportant de préférence un second revêtement (100) formant la première surface (66), le second revêtement (100) étant composé d'étain ou d'un alliage d'étain à au moins 30% en masse, ou d'or, ou d'un alliage d'or à au moins 90% en masse.

4. Organe de contact (32) selon l'une quelconque des revendications 1 à 3, **caractérisé en ce que** l'embase (60) comporte un orifice (64), la languette (62) faisant saillie à partir d'un premier bord (76) de l'orifice (64) vers un deuxième bord (78) de l'orifice (64), le premier bord (76) étant situé de l'autre côté du deuxième bord (78) par rapport à la surface de préhension (70) selon une seconde direction longitudinale (L2) sensiblement parallèle au plan (P), la languette (62) étant configurée de manière à obturer en partie l'orifice (64) en vue selon la direction normale (N).

5. Organe de contact (32) selon la revendication 4, **caractérisé en ce que**, en vue selon la direction normale (N), l'orifice (64) et la languette (62) définissent une forme sensiblement en « U » ou en « C », la base du « U » ou du « C » étant tournée vers la surface de préhension (70), la languette (62) définissant l'intérieur du « U » ou du « C ».

6. Connecteur électrique (1) comprenant un support (30) comportant un premier circuit électrique (40), le connecteur (1) étant destiné à être connecté à un premier dispositif (10) comportant un deuxième circuit électrique (80), le connecteur (1) comprenant au moins un organe de contact (32) selon l'une quelconque des revendications 1 à 5, la première surface (66) de l'organe de contact (32) étant fixée sur le support (30).

7. Connecteur électrique (1) selon la revendication 6, **caractérisé en ce que** le support (30) comprend au moins un via (44), et une plage de réception (42) sensiblement parallèle au plan (P) et connectée électriquement au via (44), la première surface (66) de l'organe de contact (32) étant soudée sur la plage de réception (42) au moins en vis-à-vis de la surface de préhension (70).

8. Connecteur électrique (1) selon la revendication 7, **caractérisé en ce que** la plage de réception (42) présente une forme générale en « U » ou en « C, la surface de préhension (70) de l'organe de contact (32) se situant dans la base du « U » ou du « C » de la plage de réception (42) en projection sur le plan (P), les deux montants du « U » ou du « C » étant soudés respectivement sur deux parties latérales (69) de l'embase (60) situées de part et d'autre de l'orifice (64) selon une seconde direction transversale (T2) sensiblement perpendiculaire à la direction normale (N).

## Patentansprüche

1. Kontaktorgan (32), das dazu bestimmt ist, einen elektrischen Kontakt zwischen einem Halter (30), der einen ersten elektrischen Schaltkreis (40) aufweist, und einer ersten Vorrichtung (10) zu erstellen, die einen zweiten elektrischen Schaltkreis (80) aufweist, wobei das Kontaktorgan (32) aufweist:
- einen Sockel (60), der sich im Wesentlichen entlang einer Ebene (P) erstreckt und aufweist eine erste Fläche (66), die dazu bestimmt ist, an dem Halter (30) befestigt zu werden, und eine zweite Fläche (68), die der ersten Fläche (66) entlang einer Normalen-Richtung (N) gegenüberliegt, die im Wesentlichen senkrecht zu der Ebene (P) ist, wobei die zweite Fläche (68) dazu bestimmt ist, sich via-à-vis der ersten Vorrichtung (10) zu befinden, und
- wenigstens eine Zunge (62), die fest mit dem Sockel (60) verbunden ist und dazu bestimmt ist, in elektrischem Kontakt mit dem zweiten elektrischen Schaltkreis (80) zu sein, wobei die Zunge (62) flexibel ist zwischen einer Ruheposition, in welcher sich ein distales Ende (82) der Zunge (62) auf Seiten der zweiten Fläche (68) entlang der Normalen-Richtung (N) im Abstand von dem Sockel (60) befindet, und einer Beugeposition, welche dazu bestimmt ist, eingenommen zu werden, wenn die Zunge (62) in Kontakt mit der ersten Vorrichtung (10) ist, und in welcher das distale Ende (82) entlang der Normalen-Richtung (N) dem Sockel (60) näher ist als in der Ruheposition,
**dadurch gekennzeichnet, dass**:
- der Sockel (60) eine größte Abmessung (D) hat, die kleiner oder gleich 1 mm ist, und
- die zweite Fläche (68) eine Greiffläche (70) von einer im Allgemeinen rechteckigen oder viereckigen Form inkludiert, mit einer kleinen Seite (72) und einer großen Seite (74), wobei die Greiffläche (70) sich über wenigstens 0,01 mm² erstreckt, und wobei die kleine Seite (72) eine Länge (D1) hat, die größer oder gleich 0,1 mm ist, und dass
der Sockel (60) und die Zunge (62) von einer Platte (90) gebildet sind, wobei die Platte (90) eine erste Schicht (92) aufweist, die im Wesentlichen parallel zur Ebene (P) ist und aus einer Metalllegierung zusammengesetzt ist, die wenigstens 50 Massen-% Kupfer aufweist, wobei die Platte (90) aufweist eine zweite Schicht (94), die auf der ersten Schicht (92) auf Seiten der zweiten Fläche (68) angeordnet ist, und eine dritte Schicht (96), die auf der ersten Schicht (92) auf Seiten der ersten Fläche (66) angeordnet ist, wobei die zweite Schicht (94) und die dritte Schicht (96) Nickel oder eine Nickellegierung mit wenigstens 50 Massen-% aufweisen.

2. Kontaktorgan (32) gemäß Anspruch 1, **dadurch gekennzeichnet, dass** der Sockel (60) über die gesamte Greiffläche (70) hinweg eine Dicke (E) entlang der Normalen-Richtung (N) hat, die kleiner oder gleich 0,25 mm ist.

3. Kontaktorgan (32) gemäß Anspruch 1 oder 2, **dadurch gekennzeichnet, dass** die Platte (90) ferner einen ersten Belag (98) aufweist, der die zweite Fläche (68) ausbildet, wobei der erste Belag (98) zusammengesetzt ist aus Gold oder einer Goldlegierung mit wenigstens 90 Massen-%, wobei die Platte (90) bevorzugt einen zweiten Belag (100) aufweist, der die erste Fläche (66) bildet, wobei der zweite Belag (100) zusammengesetzt ist aus Zinn oder einer Zinnlegierung mit wenigstens 30 Massen-%, oder aus Gold oder einer Goldlegierung mit wenigstens 90 Massen-%.

4. Kontaktorgan (32) gemäß irgendeinem der Ansprüche 1 bis 3, **dadurch gekennzeichnet, dass** der Sockel (60) eine Öffnung (64) aufweist, wobei die Zunge (62) von einem ersten Rand (76) der Öffnung (64) ausgehend zu einem zweiten Rand (78) der Öffnung (64) hin vorsteht, wobei der erste Rand (76) bezüglich der Greiffläche (70) entlang einer zweiten Längsrichtung (L2) im Wesentlichen parallel zur Ebene (P) auf der anderen Seite des zweiten Rands (78) angeordnet ist, wobei die Zunge (62) konfiguriert ist, um die Öffnung (64) entlang der Normalen-Richtung (N) gesehen teilweise zu verschließen.

5. Kontaktorgan (32) gemäß Anspruch 4, **dadurch gekennzeichnet, dass**, entlang der Normalen-Richtung (N) gesehen, die Öffnung (64) und die Zunge (62) im Wesentlichen eine "U"- oder "C"-Form definieren, wobei die Basis des "U" oder des "C" zu der Greiffläche (70) hingewandt ist, wobei die Zunge (62) das Innere des "U" oder des "C" definiert.

6. Elektrischer Verbinder (1) mit einem Halter (30), der einen ersten elektrischen Schaltkreis (40) aufweist, wobei der Verbinder (1) dazu bestimmt ist, mit einer ersten Vorrichtung (10) verbunden zu werden, die einen zweiten elektrischen Schaltkreis (80) aufweist, wobei der Verbinder (1) wenigstens ein Kontaktorgan (32) gemäß irgendeinem der Ansprüche 1 bis 5 aufweist, wobei die erste Fläche (66) des Kontaktorgans (32) an dem Halter (30) befestigt ist.

7. Elektrischer Verbinder (1) gemäß Anspruch 6, **dadurch gekennzeichnet, dass** der Halter (30) wenigstens eine Leitung (44) und einen Aufnahmeabschnitt (42) aufweist, der im Wesentlichen parallel zur Ebene (P) ist und elektrisch mit der Leitung (44) verbunden ist, wobei die erste Fläche (66) des Kontaktorgans (32) zumindest vis-à-vis der Greiffläche (70) an den Aufnahmeabschnitt (42) geschweißt ist.

8. Elektrischer Verbinder (1) gemäß Anspruch 7, **dadurch gekennzeichnet, dass** der Aufnahmeabschnitt (42) im Allgemeinen eine "U"-Form oder eine "C"-Form hat, wobei die Greiffläche (70) des Kontaktorgans (32) sich in der Projektion auf die Ebene (P) in der Basis des "U" oder des "C" des Aufnahmebereichs (42) befindet, wobei die beiden Schenkel des "U" oder des "C" respektive an den beiden lateralen Abschnitten (69) des Sockels (60) angeschweißt sind, die entlang einer zweiten Querrichtung (T2), die im Wesentlichen senkrecht zur Normalen-Richtung (N) ist, beidseits der Öffnung (64) angeordnet sind.

## Claims

1. A contact member (32) intended for establishing an electrical contact between a substrate (30) having a first electrical circuit (40) and a first device (10) that has a second electrical circuit (80), the contact member (32) comprising of the following:
- a base (60) extending substantially along a plane (P) and having a first surface (66) intended to be fixed on to the substrate (30), and a second surface (68) opposite the first surface (66) along a normal direction (N) substantially perpendicular to the said plane (P), the second surface (68) being intended to be located face to face with the first device (10), and
- at least one tongue (62) integrally attached to the base (60) and intended to be in electrical contact with the second electrical circuit (80), the tongue (62) being flexible between a rest position, in which a distal end (82) of the tongue (62) is located at a distance away from the base (60) on the side of the second surface (68) along the normal direction (N), and a flexed position intended to be occupied when the tongue (62) is in contact with the first device (10) and in which the distal end (82) is closer to the base (60) along the normal direction (N) than in the rest position,
**characterised in that**:
- the base (60) is of a larger dimension (D) that is less than or equal to 1 mm, and
- the second surface (68) includes a gripping surface (70) of generally square or rectangular shape having a short side (72) and a long side (74), the gripping surface (70) extending over at least 0.01 mm², and the short side (72) having a length (D1) greater than or equal to 0.1 mm, and
- the base (60) and the tongue (62) are formed from a plate (90) comprising a first layer (92) substantially parallel to the plane (P) and composed of a metal alloy containing copper in a proportion of at least 50% by weight, the plate (90) preferably including a second layer (94) situated on the first layer (92) on the side of the second surface (68), and a third layer (96) situated on the first layer (92) on the side of the first surface (66), the second layer (94) and the third layer (96) containing nickel or a nickel alloy, in a proportion of at least 50% by weight.

2. The contact member (32) according to claim 1, **characterised in that** the base (60) presents, at all points of the gripping surface (70), a thickness (E) along the normal direction (N) of less than or equal to 0.25 mm.

3. The contact member (32) according to claim 1 or 2, **characterised in that** the plate (90) further comprises a first coating (98) forming the second surface (68), the first coating (98) being composed of gold or a gold alloy in a proportion of at least 90% by weight, the plate (90) preferably having a second coating (100) forming the first surface (66), the second coating (100) being composed of tin or a tin alloy in a proportion of at least 30% by weight, or gold, or a gold alloy in a proportion of at least 90% by weight.

4. The contact member (32) according to any one of claims 1 to 3, **characterised in that** the base (60) has an orifice (64), the tongue (62) projecting out from a first edge (76) of the orifice (64) towards a second edge (78) of the orifice (64), the first edge (76) being located on the other side of the second edge (78) relative to the gripping surface (70) along a second longitudinal direction (L2) substantially parallel to the plane (P), the tongue (62) being configured in a manner such as to partially close off the orifice (64) as viewed along the normal direction (N).

5. The contact member (32) according to claim 4, **characterised in that**, as viewed along the normal direction (N), the orifice (64) and the tongue (62) define a form that is substantially "U" or "C" shaped, the base of the "U" or "C" being turned towards the gripping surface (70), the tongue (62) defining the interior of the "U" or "C".

6. An electrical connector (1) comprising a substrate (30) having a first electrical circuit (40), the connector (1) being intended to be connected a first device (10) having a second electrical circuit (80), the connector (1) comprising at least one contact member (32) according to any one of claims 1 to 7, the first surface (66) of the contact member (32) being fixed on to the substrate (30).

7. The electrical connector (1) according to claim 6, **characterised in that** the substrate (30) comprises at least one via (44), and a receiving pad (42) substantially parallel to the plane (P) and electrically connected to the via (44), the first surface (66) of the contact member (32) being welded on to the receiving pad (42) at least face to face with the gripping surface (70).

8. The electrical connector (1) according to claim 7, **characterised in that** the receiving pad (42) has a general shape of a "U" or "C", the gripping surface (70) of the contact member (32) is situated in the base of the "U" or "C" of the receiving pad (42) as projected on to the plane (P), the two legs of the "U" or "C" are respectively welded on to two lateral portions (69) of the base (60) located on either side of the orifice (64) along a second transverse direction (T2) substantially perpendicular to the normal direction (N).
